# EUROPÄISCHE PATENTSCHRIFT

(11) **EP 2 428 132 B1**
(45) Veröffentlichungstag und Bekanntmachung des Hinweises auf die Patenterteilung: **02.10.2013**
(21) Anmeldenummer: 11180113.0
(22) Anmeldetag: 06.09.2011
(51) Int. Cl.: A46B 13/02, A46B 9/10, A45D 20/52

(54) **Haarbürste mit einziehbaren Borsten**
Hair brush with retractable bristles
Brosse à cheveux dotée de picots rétractables

(30) Priorität: 09.09.2010 DE 202010008499 U
(43) Veröffentlichungstag der Anmeldung: 14.03.2012
(73) Patentinhaber: WIK Far East Ltd, North Point Hong Kong (CN)
(72) Erfinder: Hafemann, Klaus, 47445 Moers (DE)
(74) Vertreter: Haverkamp, Jens

(56) Entgegenhaltungen:
- EP-A1- 2 074 902
- DE-U1- 20 019 552
- DE-U1- 29 915 051

## Beschreibung

Die Erfindung betrifft eine Haarbürste mit einziehbaren Borsten, umfassend einen äußeren Rohrkörper, einen innerhalb des Rohrkörpers drehbar gegenüber diesem gelagerten Borstenträger, an dem die Borsten angeschlossen sind, welcher äußere Rohrkörper Öffnungen aufweist, durch die die Borsten in ihrer Benutzungsstellung hindurchgreifen, sowie eine Aktuatoreinheit, durch die der Borstenträger gegenüber dem äußeren Rohrkörper zum Einziehen und/oder zum Ausstellen der Borsten gedreht werden kann, wobei die Aktuatoreinheit ein in axialer Richtung zur Drehachse des Borstenträgers verstellbares, durch einen Aktuator betätigbares Stellelement zum Drehen des Borstenträgers aufweist.

Eine solche, als Aufsatz konzipierte Haarbürste ist aus EP 1 123 019 B1 bekannt. Der Aufsatz dient zum Anschließen desselben an ein Warmlufthandgerät, einen sogenannten Hairstyler. Durch diesen wird Warmluft bereitgestellt und zum Zwecke der Unterstützung einer Haarformung der Haarbürste bzw. den von dieser ergriffenen Haaren zugeführt. Derartige Haarbürsten mit einziehbaren Borsten werden eingesetzt, um zunächst mit ausgestellten Borsten eine Haarsträhne zu erfassen. Die Haarsträne wird um den äußeren Rohrkörper unter gleichzeitiger Zuführung eines Warmluftstroms gewickelt, um auf diese Weise eine Locke zu formen. Anschließend wird die noch warme Locke zur Erhöhung der Spannkraft wieder freigeben, und zwar durch Einziehen der Borsten, sodass die Haarbürste aus der geformten Locke ohne weiteres herausgezogen werden kann.

Diese vorbekannte Haarbürste umfasst einen äußeren Rohrkörper und einen innerhalb desselben drehbar gegenüber diesem gelagerten Borstenträger. An den Borstenträger sind die Borsten, die ihrerseits typischerweise zu Borstenreihen zusammengefasst sind, angeschlossen. Der äußere Rohrkörper verfügt über Öffnungen, durch die die Borsten in ihrer ausgestellten Stellung hindurchgreifen. Durch Drehen des Borstenträgers gegenüber dem äußeren Rohrkörper werden die Borsten eingezogen bzw. ausgestellt. Für die Zwecke einer Betätigung des Borsteneinzugs oder einer Borstenausstellung dient eine Aktuatoreinheit. Durch diese ist der Borstenträger gegenüber dem äußeren Rohrkörper drehend antreibbar. Zu diesem Zweck verfügt die Aktuatoreinheit verfügt über ein Stellelement, mit dem die Stellbewegung des Aktuators in eine drehende Antriebsbewegung zum Antreiben des Borstenträgers umgesetzt wird. Bei der aus EP 1 123 019 B1 bekannt gewordenen Haarbürste dient ein einarmiger Hebel zum Umsetzen einer in radialer Richtung ausgeführten Stellbewegung des Aktuators in eine drehende Antriebsbewegung des Bürstenträgers.

Aus DE 200 19 552 U1 ist eine weitere Haarbürste mit einziehbaren Borsten bekannt geworden. Diese Haarbürste ist prinzipiell aufgebaut wie die zuvor beschriebene und aus EP 1 123 019 B1 bekannt gewordene. Als Stellelement bei der in DE 200 19 552 U1 beschriebenen Haarbürste dient ein Stellelement, welches translatorisch in axialer Richtung zur Drehachse des Bürstenträgers verstellbar ist. Als Aktuator dient ein manuell betätigbarer Schwenkhebel, dessen Schwenkbewegung das Stellelement in der vorbeschriebenen axialen Richtung bewegt. Das Stellelement verfügt an seinem borstenträgerseitigen Endabschnitt über einen Kulissenantrieb, durch den die translatorische Bewegung des Stellelementes in eine Drehbewegung des Borstenträgers umgesetzt wird. Auch diese Haarbürste ist konzipiert, damit das von dieser erfasste Haar einem Warmluftstrom ausgesetzt werden kann.

Neben Haarbürsten mit einziehbaren Borsten, wie vorbeschrieben, sind auch Haarbürsten bekannt, die eine rotierende Bürste aufweisen. Ein solches Haarformgerät ist aus EP 2 074 902 B1 bekannt. Bei diesen Haarformgeräten erfolgt das Aufwickeln einer Haarsträhne durch den drehenden Antrieb des äußeren Rohrkörpers. Nachteilig bei den Haarformgeräten mit rotierender Haarbürste ist jedoch, dass diese nicht über einziehbare Borsten verfügen.

Ausgehend von dem diskutierten Stand der Technik liegt der Erfindung daher die Aufgabe zugrunde, eine eingangs genannte Haarbürste dergestalt weiterzubilden, dass diese die Vorzüge einer Haarbürste mit einziehbaren Borsten mit denjenigen eines rotierenden Bürstenschaftes vereint.

Gelöst wird diese Aufgabe erfindungsgemäß durch eine eingangs genannte, gattungsgemäße Haarbürste, bei der die Haarbürste über ein Gehäuseteil mit dem Aktuator als Statoreinheit verfügt und der äußere Rohrkörper mit dem darin gelagerten Borstenträger und dem Stellelement gegenüber der Statoreinheit eine Rotoreinheit bilden, der ein drehmomentschlüssig an die Rotoreinheit angeschlossener Drehübertrager mit einem Kupplungsglied zum Empfangen einer rotatorischen Antriebsbewegung zum Antreiben der Rotoreinheit zugeordnet ist, in welchem Drehübertrager das Stellelement in einer Stellelementaufnahme translatorisch bewegbar ist, wobei zum Zwecke des translatorischen Antriebs des Stellelementes ein an das Stellelement angeschlossener, die Wandung der Stellelementaufnahme durchgreifender Mitnehmer vorgesehen ist, auf dessen außerhalb des Drehübertragers befindliches Ende die Abtriebsbewegung des statorseitigen Aktuators zum translatorischen Bewegen des Stellelements gegenüber der Stellelementaufnahme wirkt.

Bei dieser Haarbürste bildet der äußere Rohrkörper mit dem darin gelagerten Borstenträger samt Borsten und dem Stellelement eine Rotoreinheit, die gegenüber einem den Aktuator tragenden Gehäuseteil als Statoreinheit drehbar gegenüber dem Gehäuseteil gelagert ist. Der Rotoreinheit zugehörig ist ferner ein Drehübertrager, ausgerüstet mit einem Kupplungsglied, in das die Drehbewegung der Antriebswelle eines elektromotorischen Antriebes eingebracht wird. Der Drehübertrager verfügt über eine Stellelementaufnahme, in der das Stellelement zum Antreiben des Borstenträgers zum Zwecke des Einziehens und Ausstellens der Borsten in längsaxialer Richtung translatorisch bewegbar ist. Zum Verstellen des Stellelementes innerhalb der Stellelementaufnahme des Drehübertragers dient ein an das Stellelement angeschlossener Mitnehmer, der die Wandung der Stellelementaufnahme des Drehübertragers durchgreift. Das von der äußeren Wandung der Stellelementaufnahme des Drehübertragers abragende Ende des Mitnehmers ist somit Teil der Rotoreinheit. Auf dieses wirkt die Abtriebsbewegung des statorseitig angeordneten Aktuators. Der Mitnehmer durchgreift die Wandung der Stellelementaufnahme in einem typischerweise axial verlaufenden Bewegungsschlitz, sodass durch die Abtriebsbewegung des Aktuators über den Mitnehmer das innerhalb der Stellelementaufnahme des Drehübertragers befindliche Stellelement in axialer Richtung translatorisch bewegt werden kann. Die Aktuatoreinheit ist zu diesem Zweck konzipiert, damit die Abtriebsbewegung des Aktuators in jeder Drehstellung des Mitnehmers auf diesen für die Zwecke der Verstellung des Stellelementes wirken kann.

Gemäß einer Ausgestaltung der Erfindung ist vorgesehen, dass der Mitnehmer an einen die Stellelementaufnahme außenseitig einfassenden Mitnehmerring angeschlossen ist, gegen den die Abtriebsbewegung des Aktuators wirkt. Ein solcher Mitnehmerring, typischerweise Teil der Rotoreinheit, hat die Funktion eines Stellflansches, gegen dessen Stirnseite unabhängig von der aktuellen Drehstellung der Rotoreinheit eine Abtriebsbewegung des Aktuators für die Zwecke einer Verstellung des Stellelementes wirken kann. In einer bevorzugten Weiterbildung dieser Ausgestaltung ist vorgesehen, dass der Mitnehmerring in einem der Statoreinheit zugeordneten Aktuatorring aufgenommen ist, und zwar dergestalt, dass der Aktuatorring gegen beide Stirnflächen des Mitnehmerringes wirkt, sodass dieser durch den Aktuatorring in beide Richtungen translatorisch bewegt werden kann. Auf den Aktuatorring wiederum wirkt der Aktuator, entweder unmittelbar oder unter Zwischenschaltung eines oder mehrerer weiterer, eine Bewegung des Aktuators übertragender Elemente, wie beispielsweise eines Untersetzungshebels.

Eine Ausgestaltung, wie vorbeschrieben, lässt sich mit geringem, vor allem radialem Bauraum verwirklichen, sodass sich eine solche Ausgestaltung besonders eignet, wenn durch das Gehäuseteil ein Warmluftstrom zum Unterstützen einer Haarformung gefördert werden soll. Es ist bei einer solchen Ausgestaltung zweckmäßig, wenn das Lager des Drehübertragers der Rotoreinheit über Speichen an das statorseitige Gehäuseteil angeschlossen ist.

Eine Übertragung der translatorischen Bewegung des in der Stellelementaufnahme des Drehübertragers angeordneten Stellelementes auf den Borstenträger erfolgt vorzugsweise mittels eines Kulissenantriebes, wie dieser aus DE 200 19 552 U1 bekannt ist, wobei durch diese explizite Bezugnahem auf dieses Dokument der Offenbarungsgehalt desselben gleichfalls zum Gegenstand der Offenbarung dieser Ausführungen gemacht wird.

Eine Haarbürste wie vorbeschrieben, kann als Aufsatz für ein einen Warmluftstrom bereitstellendes Handgerät, beispielsweise einen Hairstyler oder einen Haartrockner oder als integraler Bestandteil eines Haarformgerätes konzipiert sein.

Weitere Vorteile und Ausgestaltungen der Erfindung ergeben sich aus der nachfolgenden Beschreibung eines Ausführungsbeispiels unter Bezugnahme auf die beigefügten Figuren. Es zeigen:
- **Fig. 1:**: Eine perspektivische Ansicht einer als Aufsatz konzipierten drehbaren Haarbürste mit einziehbaren Borsten,
- **Fig. 2:**: Eine Explosionsdarstellung eines Ausschnittes der Haarbürste der Figur 1,
- **Fig. 3:**: Einen Schnitt durch den rechten Abschnitt der Haarbürste der Figur 1 mit einer Aktuatoreinheit zum Bestätigen der Borsten in einer ersten Stellung, bei der die Borsten ausgestellt sind, und
- **Fig. 4:**: Eine Darstellung entsprechend derjenigen der Figur 3 mit der Aktuatoreinheit in einer zweiten Stellung, bei der die Borsten eingezogen sind.

Eine Haarbürste 1 ist bei dem dargestellten Ausführungsbeispiel als Aufsatz konzipiert. Die Haarbürste 1 verfügt über ein zylindrisches Gehäuseteil 2, welches an seinem in Figur 1 rechten Ende einen Kupplungsabschnitt 3 trägt, mit dem das Gehäuseteil 2 und damit die Haarbürste 1 in an sich bekannter Weise an einen Hairstyler angeschlossen werden kann. Die Haarbürste 1 verfügt des Weiteren über einen äußeren Rohrkörper 4, in den eine Vielzahl, jeweils in Reihen angeordnete Öffnungen 5 eingebracht sind. Weiteres Teil der Haarbürste 1 sind mehrere Borstenreihen 6 deren einzelne Borsten B in der in Figur 1 gezeigten ausgestellten Stellung Öffnungen 5 des äußeren Rohrkörpers 4 durchgreifen. Das Gehäuseteil 2 weist einen größeren Durchmesser auf als der äußere Rohrkörper 4. In die zu dem äußeren Rohrkörper 4 weisende Stirnseite des Gehäuseteils 2 sind mehrere Durchbrechungen 7 eingebracht. Diese dienen zum Auslassen eines durch den Kupplungsabschnitt 3 in die Haarbürste 1 bzw. in den Gehäuseteil 2 eingeleiteten Warmluftstroms. Zum Auslassen des eingeleiteten Warmluftstroms dienen ebenfalls die Öffnungen 5, vor allem die Öffnungen, durch die keine Borsten B hindurchgreifen.

Der äußere Rohrkörper 4 mit den Borstenreihen 6 ist gegenüber dem Gehäuseteil 2 drehbar, wie dieses nachstehend beschrieben ist. An dem Gehäuseteil 2 ist als Aktuator ein Schwenkhebel 8 gelagert. Die Schwenkachse des Schwenkhebels 8 ist in Figur 1 mit dem Bezugszeichen 9 gekennzeichnet. Durch Betätigen des Schwenkhebels 8 in Richtung zum Gehäuseteil 2 hin können die Borsten B in den äußeren Rohrkörper 4 eingezogen werden.

Die Borstenreihen 6 sind in an sich bekannter Weise an einen innerhalb des äußeren Rohrkörpers 4 drehbar gelagerten Borstenträger 10 angeschlossen, von dem in Figur 2 der in das Gehäuseteil 2 hineinreichende Abschnitt desselben erkennbar ist. Der Einfachheit halber ist der äußere Rohrkörper 4 in Figur 2 nicht gezeigt, ebensowenig wie das Gehäuseteil 2. Der Borstenträger 10 ist zusammen mit dem äußeren Rohrkörper 4 gegenüber dem Gehäuseteil 2 drehbar. Mithin bilden diese Komponenten eine Rotoreinheit. Demgegenüber bildet das Gehäuseteil 2 mit dem Schwenkhebel 8 eine Statoreinheit.

Zum Übertragen einer Drehbewegung auf die Rotoreinheit dient ein Drehübertrager 11. Der Drehübertrager 11 verfügt als weiterer Teil der Rotoreinheit über eine Rohraufnahme 12, in der der äußere Rohrkörper 4 drehmomentschlüssig mit seinem Endabschnitt eingreift. An dem der Rohraufnahme 12 gegenüber liegenden Ende verfügt der Drehübertrager 11 über ein Kupplungsglied 13 zum Empfangen einer Drehbewegung. Ist die Haarbürste 1 auf einen Hairstyler aufgesetzt, wird durch den Vorgang des Aufsetzens das Kupplungsglied 13 auf eine elektromotorisch angetriebene Antriebswelle des Hairstylers aufgesetzt, sodass der Drehübertrager und damit die gesamte Rotoreinheit der Haarbürste 1 durch den hairstylerseitigen Elektromotor drehend antreibbar ist. Der Drehübertrager 11 verfügt über einen rohrzylindrischen Abschnitt 14, in dem in einer Stellelementaufnahme ein längliches Stellelement 15 aufgenommen ist. Das Stellelement 15 ist in dem Abschnitt 14, der innenseitig die Stellelementaufnahme darstellt, in längsaxialer Richtung hin- und herbewegbar. Als Führung des Stellelementes 15 dienen zwei einander diametral gegenüber liegende Führungszapfen 16, von denen in Figur 2 nur der obere Führungszapfen 16 erkennbar ist. Der Führungszapfen 16 greift ein in einen Stellschlitz 17 des Abschnittes 14 des Drehübertragers 11. Zum Übertragen einer durch axiales Bewegen ausgeübten translatorischen Bewegung des Stellelementes 15 auf den Borstenträger 10 verfügt das Stellelement 15 an seinem zu dem Borstenträger 10 weisenden Endabschnitt über einen Kulissenantrieb 18. Bei dem dargestellten Ausführungsbeispiel ist in das Stellelement 15 an seinem zu dem Borstenträger 10 weisenden Ende eine schraubenlinienförmige Stellkulisse 19 eingebracht. Ein Stellstift 20 greift in die Stellkulisse 19 des Stellelementes 15 ein und ist seinerseits in einer den Bürstenträger 10 durchgreifenden Bohrung 21 gehalten. Damit ist der Stellstift 20 dem Bürstenträger 10 zugeordnet und somit ortsfest in Bezug auf die längsaxiale Bewegung des Stellelementes 15 gehalten. Bei einer längsaxialen Bewegung des Stellelementes 15 wird der Stellstift 20 entlang der schraubenlinienförmigen Kulisse 19 bewegt und infolge der drehbaren Lagerung des Bürstenträgers 10 gegenüber dem äußeren Rohrkörper 4 und dem Stellelement 15 entsprechend gedreht. Im Zuge dieser Drehung werden die Borstenreihen 6 in an sich bekannter Weise verschwenkt und in das äußere Rohr 4 eingezogen.

Zum Bewegen des Stellelementes 15 zum Einziehen der Bürsten B dient ein in Figur 2 nicht dargestellter Mitnehmerstift, der eine Mitnehmerbohrung 22 des Stellelementes 15 und den Stellschlitz 17 des Drehübertragers 11 durchgreift. Die über die äußere Mantelfläche des die Stellelementaufnahme bildenden Abschnittes 14 hinausragenden Abschnitte des Mitnehmers greifen in einen auf der Außenseite des Abschnittes 14 in längsaxialer Richtung verstellbaren Mitnehmerring 23, wie dieses besser aus der Schnittdarstellung der Figur 3 erkennbar ist. Der in Figur 2 nicht dargestellte Mitnehmerstift ist in Figur 3 mit dem Bezugszeichen 24 gekennzeichnet. Der Mitnehmerring 23 ist seinerseits aufgenommen in einem aus zwei Ringteilen 25, 25.1 gebildeten Aktuatorring 26. Der Aktuatorring 26 ist im Unterschied zu dem Drehübertrager 11 mit seinem Mitnehmerring 23 Teil der Statoreinheit. Das Ringteil 25 des Aktuatorringes 26 trägt ein radial abragendes Anschlussstück 27, auf welches die Abtriebsbewegung des Schwenkhebels 8 wirkt, und zwar dergestalt, dass eine Betätigung des Schwenkhebels 8 in Richtung zu dem Gehäuseteil 2 zu einer axialen Verschiebebewegung des Aktuatorringes 26 führt. Da der Mitnehmerring 23 formschlüssig in dem Aktuatorring 26 in axialer Richtung aufgenommen ist, wird dieser von dem Aktuatorring 26 mitgenommen. Durch den Mitnehmerring 23 wird der Mitnehmerstift 24 und damit das Stellelement 15 entsprechend mitbewegt. Die Folge einer solchen Betätigung ist, wie vorstehend beschrieben, eine Drehbewegung des Borstenträgers 10.

Es versteht sich, dass der Mitnehmerring 23, der Mitnehmerstift 24 zusammen mit dem Drehübertrager 18 und dem Stellelement 15 neben dem Borstenträger 10 und dem äußeren Rohrkörper 4 Teil der Rotoreinheit sind. Der den Mitnehmerring 23 einfassende Aktuatorring 26 ist dagegen Teil der Statoreinheit.

Das Zusammenwirken der zuvor beschriebenen Komponenten ist aus den Schnittdarstellungen der Figuren 3 und 4 ersichtlich. Bei dem dargestellten Ausführungsbeispiel ist der Schwenkhebel 8 unter Zwischenschaltung eines Untersetzungshebels 28 an das Anschlussstück 27 des Aktuatorringes 26 angeschlossen. Eine Stellbewegung des Schwenkhebels 8 erfolgt gegen die Rückstellkraft einer Schraubendruckfeder 29. Die Bewegungsrichtung des Aktuatorringes 26 ist in Figur 3 durch einen Pfeil kenntlich gemacht, ebenso wie die Schwenkbewegung des Stellhebels 8 zum Durchführen der Aktuatorringbewegung. Während Figur 3 die Haarbürste 1 mit ausgestellten Borsten B zeigt, zeigt Figur 4 die Haarbürste 1 nach Betätigen des Schwenkhebels 8 mit eingezogenen Borsten B. Erkennbar ist die äußere Oberfläche des äußeren Rohrkörpers 4 frei von ausgestellten Borsten oder Borstenenden, sodass dieser Stellung der äußere Rohrkörper 4 aus einer Locke ohne weiteres herausgezogen werden kann. Durch die Schwenkbewegung des Stellhebels 8 ist der Aktuatorring 26 in Richtung zum äußeren Rohrkörper 4 bewegt worden und mit diesem der Mitnehmerstift 24 sowie das Stellelement 15. Durch Einschieben des Stellstiftes 20 in die Stellkulisse 19 ist der Borstenträger 10 zum Einziehen der Borsten B bewegt worden. Die Mitnahme des Mitnehmerringes 23 erfolgt durch die formschlüssige Aufnahme des Mitnehmerringes 23 in dem Aktuatorring 26. Wird der Stellhebel 8 losgelassen, wird dieser durch die in der Schraubendruckfeder 29 gespeicherte Energie zurückgestellt und demzufolge wird auch der Aktuatorring 26 wieder in die in Figur 3 gezeigte Stellung zurückbewegt und mit diesem das Stellelement 15. Da gegenüber dem Stellelement 15 der Borstenträger 10 in längsaxialer Richtung feststehend, gegenüber dem äußeren Rohr 4 und dem Stellelement 15 jedoch drehbar gelagert ist, wird durch diese Bewegung der Borstenträger 10 in die andere Richtung gedreht, sodass die Borsten B wieder ausgestellt werden.

Der Drehübertrager 11 ist mittels Speichen S an die Innenwand des Gehäuseteils 2 angeschlossen. Dabei verbleibt ein ausreichender Hohlraum, damit von einem an die Haarbürste 1 angeschlossenen Hairstyler Warmluft durch die Aktuatoreinheit hindurchtreten kann.

Zusätzliche Öffnungen in der Rohraufnahme 12 des Drehübertragers 11 dienen dem Zweck, dass ein Teil des in das Gehäuseteil 2 eingebrachten Warmluftstromes in das Innere des äußeren Rohrkörpers 4 eintreten kann.

### Bezugszeichenliste

- 1: Haarbürste
- 2: Gehäuseteil
- 3: Kupplungsabschnitt
- 4: äußeres Rohr
- 5: Öffnung
- 6: Borstenreihe
- 7: Durchbrechung
- 8: Schwenkhebel
- 9: Schwenkachse
- 10: Borstenträger
- 11: Drehübertrager
- 12: Rohraufnahme
- 13: Kupplungsglied
- 14: Abschnitt
- 15: Stellelement
- 16: Führungszapfen
- 17: Stellschlitz
- 18: Kulissenantrieb
- 19: Stellkulisse
- 20: Stellstift
- 21: Bohrung
- 22: Mitnehmerbohrung
- 23: Mitnehmerring
- 24: Mitnehmerstift
- 25, 25.1: Ringteil
- 26: Aktuatorring
- 27: Anschlussstück
- 28: Untersetzungshebel
- 29: Schraubendruckfeder

- B: Borste
- S: Speiche

## Patentansprüche

1. Haarbürste mit einziehbaren Borsten (B), umfassend einen äußeren Rohrkörper (4), einen innerhalb des Rohrkörpers (4) drehbar gegenüber diesem gelagerten Borstenträger (10), an dem die Borsten (B) angeschlossen sind, welcher äußere Rohrkörper (4) Öffnungen (5) aufweist, durch die die Borsten (B) in ihrer Benutzungsstellung hindurchgreifen, sowie eine Aktuatoreinheit, durch die der Borstenträger (10) gegenüber dem äußeren Rohrkörper (4) zum Einziehen und/oder zum Ausstellen der Borsten (B) gedreht werden kann, wobei die Aktuatoreinheit ein in axialer Richtung zur Drehachse des Borstenträgers (10) verstellbares, durch einen Aktuator (8) betätigbares Stellelement (15) zum Drehen des Borstenträgers (10) aufweist, **dadurch gekennzeichnet, dass** die Haarbürste (1) über ein Gehäuseteil (2) mit dem Aktuator (8) als Statoreinheit verfügt und der äußere Rohrkörper (4) mit dem darin gelagerten Borstenträger (10) und dem Stellelement (15) gegenüber der Statoreinheit eine Rotoreinheit bilden, der ein drehmomentschlüssig an die Rotoreinheit angeschlossener Drehübertrager (11) mit einem Kupplungsglied (13) zum Empfangen einer rotatorischen Antriebsbewegung zum Antreiben der Rotoreinheit zugeordnet ist, in welchem Drehübertrager (11) das Stellelement (15) in einer Stellelementaufnahme translatorisch bewegbar ist, wobei zum Zwecke des translatorischen Antriebs des Stellelementes (15) ein an das Stellelement (15) angeschlossener, die Wandung der Stellelementaufnahme durchgreifender Mitnehmer (24) vorgesehen ist, auf dessen außerhalb des Drehübertragers (11) befindliches Ende die Abtriebsbewegung des statorseitigen Aktuators (8) zum translatorischen Bewegen des Stellelements (15) gegenüber der Stellelementaufnahme wirkt.

2. Haarbürste nach Anspruch 1 **dadurch gekennzeichnet, dass** der Mitnehmer als einen sich in axialer Richtung erstreckenden Stellschlitz (17) der Wandung der Stellelementaufnahme durchgreifender und in das Stellelement (15) eingreifender Stift (24) ausgeführt ist, dessen äußeres, aus dem Drehübertrager (11) hinausragendes Ende an einen die Stellelementaufnahme ringförmig einfassenden, in axialer Richtung gegenüber der Stellelementaufnahme bewegbaren Mitnehmerring (23) als Teil der Rotoreinheit angeschlossen ist, gegen den die Abtriebsbewegung des Aktuators (8) wirkt.

3. Haarbürste nach Anspruch 2, **dadurch gekennzeichnet, dass** der Mitnehmerring (23) in einem der Statoreinheit zugeordneten, in axialer Richtung gegenüber dem Drehübertrager (11) bewegbaren Aktuatorring (26) mit zumindest einer gegen eine Stirnfläche des Mitnehmerringes (23) wirkenden Stellfläche aufgenommen ist.

4. Haarbürste nach Anspruch 3, **dadurch gekennzeichnet, dass** der Aktuatorring (26) zwei Stellflächen aufweist von denen zum Bewegen des Mitnehmerringes (23) eine Stellfläche auf die eine Stirnfläche und die andere Stellfläche auf die andere Stirnfläche des Mitnehmerrings (23) wirken.

5. Haarbürste nach einem der Ansprüche 1 bis 4, **dadurch gekennzeichnet, dass** der Aktuator als Stellhebel (8) ausgeführt ist.

6. Haarbürste nach Anspruch 5, **dadurch gekennzeichnet, dass** der Abtriebsarm des Stellhebels (8) unter Zwischenschaltung eines Untersetzungshebels (28) an den Aktuatorring (26) angeschlossen ist.

7. Haarbürste nach einem der Ansprüche 1 bis 6, **dadurch gekennzeichnet, dass** das Stellelement (15) über einen Kulissenantrieb mit einer wendelförmigen Stellkulisse (19) an den Borstenträger (10) angeschlossen ist.

8. Haarbürste nach Anspruch 7, **dadurch gekennzeichnet, dass** das Stellelement (15) in seinem borstenträgerseitigen Endabschnitt zwei einander diametral zur Drehachse gegenüberliegende Stellkulissenabschnitte (14) als Antriebselemente verfügt, in die ein dem Borstenträger (10) zugeordneter Stellstift (20) als Abtriebselement eingreift und darin verschiebbar ist.

9. Haarbürste nach einem der Ansprüche 1 bis 8, **dadurch gekennzeichnet, dass** der Drehübertrager (11) in dem Gehäuseteil (2) in einem durch Speichen (S) daran angeschlossenen Lager drehbar gelagert ist und der zwischen den Speichen (S) befindliche Raum als Wegsamkeit zum Durchlassen eines Warmluftstroms dient.

10. Haarbürste nach einem der Ansprüche 1 bis 9, **dadurch gekennzeichnet, dass** die Haarbürste (1) als Bürstenaufsatz zum Aufsetzen auf ein einen Warmluftstrom bereitstellendes Handgerät mit einer in das Kupplungsglied drehmomentschlüssig eingreifenden Antriebswelle ausgeführt ist.

11. Haarbürste nach einem der Ansprüche 1 bis 9, **dadurch gekennzeichnet, dass** die Haarbürste Teil eines Haarformgerätes mit einem elektrischen Antrieb zum Antreiben der Rotoreinheit der Haarbürste und mit einem Warmluftgebläse ist.

## Claims

1. Hair brush with retractable bristles (B), comprising an outer tubular body (4), a bristle carrier (10) rotatably supported within the tubular body (4) in respect to it, the bristles (B) being connected to said bristle carrier, said outer tubular body (4) having openings (5) through which the bristles (B) reach in their position of use, and an actuator unit through which the bristle carrier (10) can be rotated in respect to the outer tubular body (4) for retracting and/or for exposing the bristles (B), wherein the actuator unit has an adjusting element (15), which is adjustable in an axial direction to the rotation axis of the bristle carrier (10) and operable through an actuator (8), for rotating the bristle carrier (10), **characterised in that** the hair brush (1) has a housing part (2) with the actuator (8) as a stator unit and the outer tubular body (4) with the bristle carrier (10) supported therein and the adjusting element (15) in respect to the stator unit form a rotor unit which is allocated a rotary transmitter (11), connected to the rotor unit in a torque-fit manner, with a coupling member (13) for receiving a rotational drive motion for driving the rotor unit, the adjusting element (15), in said rotary transmitter (11), being translationally movable in an adjusting element receptacle, wherein, for the purpose of the translational drive of the adjusting element (15), a driver (24) is provided which is connected to the adjusting element (15) and reaches through the wall of the adjusting element receptacle, with the output motion of the stator-end actuator (8), for the translational motion of the adjusting element (15), in respect to the adjusting element receptacle, acting on the end, which is located outside the rotary transmitter (11), of said driver.

2. Hair brush according to claim 1, **characterised in that** the driver is implemented as a pin (24) which reaches through an adjusting slot (17), extending in an axial direction, of the wall of the adjusting element receptacle and engages the adjusting element (15) whose outer end, which projects from the rotary transmitter (11), is connected to a driver ring (23) which annularly encloses the adjusting element receptacle and is movable, in an axial direction, in respect to the adjusting element receptacle as part of the rotor unit, with the output motion of the actuator (8) acting against said driver ring.

3. Hair brush according to claim 2, **characterised in that** the driver ring (23) is received in an actuator ring (26) which is allocated to the stator unit and movable in an axial direction in respect to the rotary transmitter (11) with at least one adjusting surface acting against a front face of the driver ring (23).

4. Hair brush according to claim 3, **characterised in that** the actuator ring (26) has two adjusting surfaces of which, for moving the driver ring (23), one adjusting surface acts on the one front face and the other adjusting surface acts on the other front face of the driver ring (23).

5. Hair brush according to any one of claims 1 to 4, **characterised in that** the actuator is implemented as an adjusting lever (8).

6. Hair brush according to claim 5, **characterised in that** the output arm of the adjusting lever (8) is connected to the actuator ring (26) by interposing a reduction lever (28).

7. Hair brush according to any one of claims 1 to 6, **characterised in that** the adjusting element (15) is connected to the bristle carrier (10) via a link drive with a helical adjusting link (19).

8. Hair brush according to claim 7, **characterised in that** the adjusting element (15), in its bristle-carrier-end section, has two opposing adjusting link sections (14), diametral to the rotation axis, as drive elements into which an adjusting pin (20) allocated to the bristle carrier (10) engages as an output element and is displaceable therein.

9. Hair brush according to any one of claims 1 to 8, **characterised in that** the rotary transmitter (11) is rotatably supported in the housing part (2) in a bearing connected thereto through spokes (S) and the space in between the spokes (S) serves as a path for allowing a hot-air flow through.

10. Hair brush according to any one of claims 1 to 9, **characterised in that** the hair brush (1) is implemented as a brush attachment for attaching onto a hand-held device, which provides a hot-air flow, with a drive shaft engaging the coupling member in a torque-fit manner.

11. Hair brush according to any one of claims 1 to 9, **characterised in that** the hair brush is part of a hair styling device with an electric drive for driving the rotor unit of the hair brush and with a hot-air blower.

## Revendications

1. Brosse à cheveux dotée de picots (B) rétractables comprenant un corps tubulaire (4) extérieur, un support de picots (10), supportant les picots (B), logé de façon rotative à l'intérieur de ce corps tubulaire (4), lequel corps tubulaire (4) extérieur présente des ouvertures (5) traversées par les picots (B) lorsqu'ils sont en position d'utilisation, ainsi qu'une unité d'actionnement qui permet la rotation du support de picots (10) par rapport au corps tubulaire (4) extérieur afin de rétracter et/ou d'extraire les picots (B), l'unité d'actionnement présentant, afin de faire tourner le support de picots (10), un élément de positionnement (15) déplaçable dans le sens axial par rapport à l'axe de rotation du support de picots (10), actionnable par un actionneur (8), **caractérisée en ce que** la brosse à cheveux (1) dispose d'une partie de logement (2) avec un actionneur (8) faisant office d'unité statorique et que le corps tubulaire (4) extérieur avec un support de picots (10) logé à l'intérieur de ce dernier et l'élément de positionnement (15) forment, par rapport à l'unité statorique, une unité rotorique, à laquelle est affectée une transmission de rotation (11) solidaire par son couple de rotation avec l'unité rotorique, avec une pièce d'accouplement (13) destinée à recevoir un mouvement d'entraînement rotatif pour mettre en mouvement l'unité rotorique, dans laquelle transmission de rotation (11) l'élément de positionnement (15) est mobile en translation dans un logement recevant l'élément de positionnement, sachant qu'il est prévu un toc d'entraînement (24) raccordé à l'élément de positionnement (15), traversant la paroi du logement recevant l'élément de positionnement, afin d'entraîner en translation l'élément de positionnement (15), lequel toc d'entraînement (24) possède une extrémité extérieure, située en dehors de la transmission de rotation (11), sur laquelle agit le mouvement de sortie de l'actionneur (8) du côté stator afin de faire translater l'élément de positionnement (15) par rapport au logement recevant l'élément de positionnement.

2. Brosse à cheveux selon la revendication 1, **caractérisée en ce que** le toc d'entraînement est conformé en tige (24) traversant dans le sens axial une fente de positionnement (17) de la paroi du logement recevant l'élément de positionnement et s'engageant dans l'élément de positionnement (15), avec une extrémité extérieure, saillante par rapport à la transmission de rotation (11), et qui est raccordée à une bague d'accouplement (23) qui est mobile dans le sens axial par rapport au logement recevant l'élément de positionnement, qui enserre à la façon d'une bague le logement recevant l'élément de positionnement et qui est une partie de l'unité rotorique, et contre laquelle bague d'accouplement (23) agit le mouvement de sortie de l'actionneur (8).

3. Brosse à cheveux selon la revendication 2, **caractérisée en ce que** la bague d'accouplement (23) est logée, sous l'effet d'au moins une surface de positionnement agissant contre la surface frontale de la bague d'accouplement (23), dans une bague d'actionnement (26) mobile dans le sens axial par rapport à la transmission de rotation (11) affectée à l'unité statorique.

4. Brosse à cheveux selon la revendication 3, **caractérisée en ce que** la bague d'actionnement (26) présente deux surfaces de positionnement, dont une surface de positionnement agit, pour faire bouger la bague d'accouplement (23), sur la surface frontale et dont l'autre surface de positionnement agit sur l'autre surface frontale de la bague d'accouplement (23).

5. Brosse à cheveux selon l'une des revendications 1 à 4, **caractérisée en ce que** l'actionneur est conformé en levier de positionnement (8).

6. Brosse à cheveux selon la revendication 5, **caractérisée en ce que** le bras de sortie du levier de positionnement (8) est raccordé à la bague d'actionnement (26) par l'intermédiaire d'un levier à réducteur (28).

7. Brosse à cheveux selon l'une des revendications 1 à 6, **caractérisée en ce que** l'élément de positionnement (15) est raccordé au support de picots (10) par le biais d'un entraînement à coulisse avec une coulisse de positionnement (19) de forme hélicoïdale.

8. Brosse à cheveux selon la revendication 7, **caractérisée en ce que** l'élément de positionnement (15) dispose, sur son tronçon d'extrémité du côté du support de picots, de deux tronçons à coulisse de positionnement (14) diamétralement opposés à l'axe de rotation faisant office d'éléments d'entraînement, dans lesquels s'engage et coulisse, en guise d'élément de sortie, une tige de positionnement (20) affectée au support de picots (10).

9. Brosse à cheveux selon l'une des revendications 1 à 8, **caractérisée en ce que** la transmission de rotation (11) située dans la partie de logement (2) est logée de façon rotative sur un palier par des rayons (S) raccordés à celui-ci et que l'espace situé entre les rayons (S) sert de voie afin de laisser passer un flux d'air chaud.

10. Brosse à cheveux selon l'une des revendications 1 à 9, **caractérisée en ce que** la brosse à cheveux (1) est conformée en accessoire de brosse à enficher sur un appareil manuel mettant à disposition un flux d'air chaud, avec un arbre d'entraînement s'engageant de façon solidaire par le couple de rotation dans l'élément d'accouplement.

11. Brosse à cheveux selon l'une des revendications 1 à 9, **caractérisée en ce que** la brosse à cheveux est une partie d'un appareil de mise en forme des cheveux doté d'un moteur électrique afin d'entraîner l'unité rotorique de la brosse à cheveux et doté d'une soufflerie à air chaud.
